# FASCICULE DE BREVET EUROPEEN

(11) **EP 1 433 537 B1**
(45) Date de publication et mention de la délivrance du brevet: **27.04.2005**
(21) Numéro de dépôt: 03354093.1
(22) Date de dépôt: 15.12.2003
(51) Int. Cl.: B05C 13/02

(54) **Dispositif support pour pièces creuses et procédé de mise en oeuvre d'un tel dispositif**
Haltevorrichtung für Hohlkörper und Verfahren zur deren Anwendung
Holding device for hollow articles and its operating method

(30) Priorité: 24.12.2002 FR 0216596
(43) Date de publication de la demande: 30.06.2004
(73) Titulaire: Vacheron, Frédéric, 74210 Doussard (FR)
(72) Inventeur: Vacheron, Frédéric, 74210 Doussard (FR)
(74) Mandataire: Gasquet, Denis

(56) Documents cités:
- EP-A- 0 221 001
- EP-A- 0 721 020

## Description

La présente invention concerne un dispositif support permettant de maintenir des pièces creuses dans une position déterminée, ainsi qu'un procédé de mise en oeuvre d'un tel dispositif.

L'invention trouve une application particulièrement avantageuse, mais non exclusive, dans le domaine du traitement de surface externe de pièces creuses.

Dans l'industrie, il est courant de traiter la surface externe de pièces creuses afin d'en modifier l'aspect extérieur. On pense, par exemple, à des opérations de brillantage ou d'anodisation par voie chimique ou électrochimique de pièces métalliques, mais également à des opérations de métallisation ou de coloration par trempage ou pulvérisation de pièces en matière plastique. Lorsqu'elles présentent des dimensions relativement petites, les pièces sont, de préférence, traitées en grand nombre. Pour cela on utilise généralement un dispositif support capable d'immobiliser individuellement chacune des pièces creuses, en réalisant un maintien interne de nature à libérer toute la surface externe.

Dans la pratique, les pièces creuses sont généralement préparées préalablement à l'opération de traitement de surface proprement dite. Une telle préparation peut par exemple consister en un trempage dans un bain de dégraissage, suivi d'un trempage dans un bain de rinçage. Quoi qu'il en soit, le dispositif support doit pouvoir remplir durablement sa fonction tout au long des différentes phases du traitement de surface envisagé. Il doit également être en mesure d'assurer le maintien individuel de chaque pièce creuse quelle que soit sa position dans l'espace, afin de permettre toutes libertés de manipulation.

On connaît notamment, de l'état de la technique, un dispositif support comportant un cadre porteur sur lequel sont fixés une multitude d'organes de maintien déformants. Un tel dispositif est connu du document EP-A-0 721 020 qui montre un cadre porteur selon le préambule des revendications 1 et 13. Chaque organe de maintien est constitué par une pièce en U dont la partie centrale est solidarisée au cadre porteur et dont les deux branches sensiblement parallèles sont aptes à être sollicitées en écartement l'une par rapport à l'autre grâce au caractère déformable de l'ensemble. Afin de permettre la mise en place des pièces creuses, le dispositif de l'art antérieur prévoit par ailleurs des moyens de libérations permettant de rapprocher les deux branches de l'organe de maintien.

Ce type de dispositif support présente toutefois l'inconvénient de ne pas permettre un désengagement aisé des pièces creuses. Les organes de maintien sont en effet difficilement accessibles lorsque les pièces creuses sont insérées dessus. Les deux branches du U, c'est-à-dire les deux parties mobiles de chaque organe de maintien, sont ainsi particulièrement difficiles à manipuler.

Aussi le problème technique à résoudre, par l'objet de la présente invention, est de proposer un dispositif support comportant un cadre porteur sur lequel est fixé au moins un organe de maintien déformable destiné à immobiliser une pièce creuse devant subir un traitement de surface externe, dispositif support qui permettrait d'éviter les problèmes de l'état de la technique en offrant notamment une grande facilité de mise en oeuvre au niveau de chacun de ses organes de maintien.

La solution au problème technique posé consiste, selon la présente invention, en ce que chaque organe de maintien comporte une partie statique solidaire du cadre porteur, ainsi qu'une partie montée élastiquement mobile en écartement par rapport à la partie statique entre, d'une part, une position resserrée dans laquelle la pièce creuse est apte à être insérée au moins partiellement sur la partie statique et sur la partie mobile, et d'autre part, une position libérée dans laquelle la pièce creuse est apte à être bloquée par l'organe de maintien sous l'action de la force de pression exercée par la partie mobile qui est sollicitée élastiquement en éloignement par rapport à la partie statique qui forme butée.

A la différence de son homologue de l'état de la technique, chaque organe de maintien conforme à l'invention ne comporte qu'une seule partie mobile, qui plus est montée élastiquement mobile en écartement par rapport à la partie statique, et non pas par rapport à une autre partie mobile. Une autre différence structurelle réside dans le fait que la pièce à traiter est ici insérée à la fois sur la partie statique et sur la partie mobile, mais pas sur deux parties mobiles comme dans l'art antérieur. La pièce creuse est ainsi bloquée par l'action combinée, de la force de pression exercée par l'unique partie mobile, et du rôle de butée rempli par la partie statique.

L'invention telle qu'ainsi définie présente l'avantage d'offrir une mise en oeuvre sensiblement améliorée par rapport au dispositif support de l'art antérieur. Chaque organe de maintien ne comporte en effet qu'une unique partie mobile à manipuler. Par ailleurs, la configuration structurelle de chaque organe de maintien n'impose pas que l'extrémité libre de la partie mobile s'étende vers l'intérieur de la pièce creuse. Cela sous-entend que la partie mobile en question, et notamment son extrémité libre, est particulièrement accessible.

La présente invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée, en référence aux dessins annexés sur lesquels :
La figure 1 est une vue en perspective illustrant un dispositif support conforme à l'invention.
La figure 2 montre en perspective des moyens de libération destinés à être intégrés au dispositif support de la figure 1.
La figure 3 constitue une vue en perspective représentant la coopération entre le dispositif support de la figure 1 et les moyens de libération de la figure 2, pendant la phase de mise en place des pièces creuses.
La figure 4 est une vue similaire à celle de la figure 3, mais correspondant à la phase de maintien.

La figure 1 illustre un dispositif support (1) comportant un cadre porteur (10) sur lequel est solidarisée une pluralité d'organes de maintien (20) destinés à immobiliser par l'intérieur des pièces creuses (100) devant subir un traitement de surface externe.

Conformément à l'objet de la présente invention, chaque organe de maintien (20) comporte une partie statique (21) solidaire du cadre porteur (10), et une partie (22) montée élastiquement mobile en écartement par rapport à la partie statique (21). La partie mobile (22) est ainsi apte à être déplacée entre une position resserrée et une position libérée permettant respectivement l'insertion et l'immobilisation d'une pièce creuse (100). Concrètement, lorsque la partie mobile (22) est en position resserrée, la pièce creuse (100) peut être insérée à la fois sur au moins une portion de la partie statique (21) et sur au moins une portion de la partie mobile (22). Mais quand la partie mobile (22) est en position libérée, la pièce creuse (100) est dans ce cas là en mesure d'être bloquée par l'organe de maintien (20), sous l'action de la force de pression exercée par la partie mobile (22) qui est sollicitée élastiquement en éloignement par rapport à la partie statique (21) qui forme alors butée.

Selon une particularité de l'invention, la partie statique (21) de chaque organe de maintien (20) est solidarisée au cadre porteur (10) par une extrémité (23). Cette caractéristique présente l'avantage de rendre disponible la majeure partie de la partie statique (21) pour recevoir la pièce creuse. Ainsi donc, même lorsqu'elle est solidarisée au cadre porteur (10), la partie statique (21) est majoritairement accessible pour servir de support à toute pièce creuse (100) susceptible de venir s'insérer dessus.

Selon une autre particularité de l'invention, la partie mobile (22) de chaque organe de maintien (20) comporte une extrémité libre (24) s'étendant en deçà du plan du cadre porteur (10), par rapport au corps proprement dit dudit organe de maintien (20). Cette caractéristique permet d'améliorer sensiblement l'accessibilité à la partie mobile (22), de sorte que la mise en oeuvre de l'organe de maintien (22) se voit avantageusement facilitée. L'extrémité libre (24) de la partie mobile (22) s'étend en effet dans une zone non encombrée, puisque située à l'opposé de la partie principale de l'organe de maintien (20) et de la pièce creuse (100) à traiter, par rapport au cadre porteur (10).

De manière particulièrement avantageuse, au moins une des parties statique (21) et mobile (22) de chaque organe de maintien (20) comporte un épaulement (25), formant butée, qui est apte à maintenir la pièce creuse (100) à distance du cadre porteur (10). Le but est avant tout de réaliser une sorte de mise en suspension de la pièce creuse (100) afin que le traitement de sa surface externe ne soit pas gêné par un éventuel contact entre le bord inférieur de ladite pièce creuse et la surface supérieure du cadre porteur (10). Dans cet exemple de réalisation, chaque organe de maintien (20) ne comporte qu'un seul épaulement (25) et il est ménagé sur la partie mobile (22).

Selon un mode de réalisation actuellement préféré de l'invention, l'organe de maintien (20) est constitué par un élément flexible (30) ayant sensiblement la forme d'un U dont une branche (31), formant partie statique (21), est solidarisée au cadre porteur (10) par son extrémité libre (33) et dont l'autre branche (32), formant partie mobile (22), est montée élastiquement mobile en écartement par rapport à la branche statique (31). L'extrémité libre (34) de la branche mobile (32) s'étend en deçà du plan du cadre porteur (10), par rapport au corps proprement dit l'élément flexible en U (30).

Il va sans dire que les branches statique (31) et mobile (32) sont structurellement équivalentes puisqu' elles font parties intégrantes d'une seule et même pièce : l'élément flexible (30). Simplement, l'une d'entre elles (référence 31) est considérée comme statique car elle est fixée au cadre porteur (10) via son extrémité libre (33), tandis que l'autre (référence 32) est considérée comme mobile du fait que son extrémité libre (34) n'est pas liée. Comme, de plus, la structure de l'élément en U (30) est flexible, la branche mobile (32) peut ainsi avantageusement être déplacée en écartement par rapport à la branche statique (31), conférant ainsi son caractère déformable à l'organe de maintien (20).

Ainsi qu'on peut le voir notamment sur la figure 1, les organes de maintien (20) sont ici régulièrement espacés sur le cadre porteur (10). Dans cet exemple de réalisation, les organes de maintien (20) se trouvent, en effet, parfaitement alignés et espacés, que ce soit dans le sens longitudinal ou dans le sens transversal. Pour cela, le cadre porteur (10) comporte plusieurs traverses transversales (11) le long desquelles sont solidarisées régulièrement un nombre constant d'organes de maintien (20). Le positionnement des différents organes de maintien (20) étant déterminé et connu, il est parfaitement envisageable d'automatiser à l'aide de robots le processus de mise en place des pièces creuses (100) sur le dispositif support (1). Cette caractéristique constitue un avantage décisif dans le cadre de l'industrialisation du procédé de traitement de surface envisagé.

Selon une particularité de l'invention visible notamment sur les figures 3 et 4, le dispositif support (1) comporte, en outre, des moyens de libération (40) aptes à déplacer la partie mobile (22) de chaque organe de maintien (20) entre la position libérée et la position resserrée. Il est bien entendu que les positions libérée et resserrée constituent des limites et que, par conséquent, les moyens de libération (40) sont en mesure, d'une part, de déplacer toutes les parties mobiles (22) de manière continue et, d'autre part, d'immobiliser lesdites parties mobiles (22) dans n'importe quelle position intermédiaire.

Conformément à la figure 2, les moyens de libération (40) sont constitués par un cadre libérateur (41) qui est destiné à être positionné parallèlement au cadre porteur (10), et qui comporte des moyens de butée (42) aptes à coopérer par contact avec la partie mobile (22) de chaque organe de maintien (20). Il est à noter que le cadre libérateur (41) et le cadre porteur (10) sont en fait montés mobiles en translation relative. Ainsi, les moyens de butée (42) sont aptes à entraîner le déplacement de parties mobiles (22), entre la position libérée et la position resserrée, au cours d'une translation relative entre le cadre libérateur (41) et le cadre porteur (10).

Dans cet exemple de réalisation, les moyens de butée (42) sont constitués par plusieurs traverses (43) qui sont solidarisées au cadre libérateur (41) de manière sensiblement perpendiculaire à la direction de déplacement des parties mobiles (22) des organes de maintien (20). L'extrémité libre (24) de chaque partie mobile (22), qui est positionnée en deçà du plan du cadre porteur (10), s'étend ainsi dans la zone de déplacement d'une traverse (43) et peut, par conséquent, être actionnée lorsque le cadre libérateur (41) et le cadre porteur (10) sont animés d'un mouvement relatif de translation (figures 3 et 4).

Conformément à une caractéristique avantageuse de l'invention, le dispositif support (1) peut également comporter des moyens moteurs aptes à générer une translation relative entre le cadre libérateur (41) et le cadre porteur (10). Cette particularité prend tout son sens dans le cadre de l'industrialisation du procédé de traitement de surface précédemment évoquée.

De préférence, le cadre porteur est statique et le cadre libérateur est monté mobile en translation parallèlement audit cadre porteur.

L'invention concerne également un procédé permettant de mettre en oeuvre un dispositif support 1 tel que précédemment décrit.

La première étape de ce procédé consiste à mettre en place un cadre porteur (1) sur un cadre libérateur (41).

Au cours d'une seconde étape, les parties mobiles (22) de tous les organes de maintien (20) sont amenées en position resserrée, en réalisant une translation relative entre le cadre libérateur (41) et le cadre porteur (10).

C'est durant une troisième étape que les pièces creuses (100) à traiter sont mises en place sur les organes de maintien (20) (figure 3).

La quatrième étape consiste alors à amener les parties mobiles (22) de tous les organes de maintien (20) en position libérée, en réalisant à nouveau une translation relative entre le cadre libérateur (41) et le cadre porteur (10), mais cette fois dans le sens inverse de la seconde étape (figure 4).

Au cours de la cinquième étape, le cadre porteur (10) est avantageusement désolidarisé du cadre libérateur (41) afin de n'avoir que ledit cadre porteur (10) à manipuler.

On procède ensuite, lors d'une sixième étape, au traitement effectif des pièces creuses (100) suivant un processus donné.

Le cadre porteur (10) est remis en place sur un cadre libérateur (41) durant une septième étape. Il est à noter que ce cadre libérateur (41) peut être, ou non, le même que celui des cinq premières étapes.

La dernière étape consiste alors à libérer les pièces creuses (100), en amenant à nouveau les parties mobiles (22) de tous les organes de maintien (20) en position resserrée. Cette opération peut être avantageusement réalisée en retournant l'ensemble des deux cadres (10, 41), de manière à ce que les pièces creuses (100) traitées puissent se désengager des organes de maintien (20) par simple gravité, avant de tomber tout aussi avantageusement dans un collecteur de récupération.

On a compris que le cadre porteur (10) du dispositif support (1) comporte au moins une traverse transversale (11) le long de laquelle est solidarisé au moins un organe de maintien (20), ainsi que les moyens de butée (42) du dispositif support (1) sont constitués par au moins une traverse (43) qui est solidarisée au cadre libérateur (41) de manière sensiblement perpendiculaire à la direction de déplacement de la partie mobile (22) de chaque organe de maintien (20), l'extrémité libre (24) de chaque partie mobile (22), qui est positionnée en deçà du plan du cadre porteur (10), s'étendant dans la zone de déplacement d'une traverse (43).

## Revendications

1. Dispositif support (1) comportant un cadre porteur (10) sur lequel est fixé au moins un organe de maintien déformable (20) destiné à immobiliser une pièce creuse (100) devant subir un traitement de surface externe, **caractérisé en ce que** chaque organe de maintien (20) comporte une partie statique (21) solidaire du cadre porteur (10), ainsi qu'une partie (22) montée élastiquement mobile en écartement par rapport à la partie statique (10) entre, d'une part, une position resserrée dans laquelle la pièce creuse (100) est apte à être insérée au moins partiellement sur la partie statique (21) et sur la partie mobile (22), et d'autre part, une position libérée dans laquelle la pièce creuse (100) est apte à être bloquée par l'organe de maintien (20) sous l'action de la force de pression exercée par la partie mobile (22) qui est sollicitée élastiquement en en éloignement par rapport à la partie statique (21) qui forme butée.

2. Dispositif support (1) selon la revendication 1, **caractérisé en ce que** la partie statique (21) de chaque organe de maintien (20) est solidarisée au cadre porteur (10) par une extrémité (23).

3. Dispositif support (1) selon l'une des revendications 1 ou 2, **caractérisé en ce que** la partie mobile (22) de chaque organe de maintien (20) comporte une extrémité libre (24) s'étendant en deçà du plan du cadre porteur (10), par rapport au corps proprement dit dudit organe de maintien (20).

4. Dispositif support (1) selon l'une quelconque des revendications 1 à 3, **caractérisé en ce qu'**au moins une des parties statique (21) et mobile (22) de chaque organe de maintien (20) comporte un épaulement (25), formant butée, qui est apte à maintenir la pièce creuse (100) à distance du cadre porteur (10).

5. Dispositif support (1) selon l'une quelconque des revendications 1 à 4, **caractérisé en ce que** l'organe de maintien (20) est constitué par un élément flexible (30) ayant sensiblement la forme d'un U dont une branche (31), formant partie statique (21), est solidarisée au cadre porteur (10) par son extrémité libre (33) et dont l'autre branche (32), formant partie mobile (22), est montée élastiquement mobile en écartement par rapport à la branche statique (31), l'extrémité libre (34) de la branche mobile (32) s'étendant en deçà du plan du cadre porteur (10), par rapport au corps proprement dit de l'élément flexible (30).

6. Dispositif support (1) selon l'une quelconque des revendications 1 à 5, **caractérisé en ce qu'**il comporte une pluralité d'organes de maintien (20) régulièrement espacés sur le cadre porteur (10).

7. Dispositif support (1) selon l'une quelconque des revendications 1 à 6, **caractérisé en ce que** le cadre porteur (10) comporte au moins une traverse transversale (11) le long de laquelle est solidarisé au moins un organe de maintien (20).

8. Dispositif support (1) selon l'une quelconque des revendications 1 à 7, **caractérisé en ce qu'**il comporte des moyens de libération (40) aptes à déplacer la partie mobile (22) de chaque organe de maintien (20) entre la position libérée et la position resserrée.

9. Dispositif support (1) selon la revendication 8, **caractérisé en ce que** les moyens de libération (40) sont constitués par un cadre libérateur (41) destiné à être positionné parallèlement au cadre porteur (10) et comportant des moyens de butée (42) aptes à coopérer par contact avec la partie mobile (22) de chaque organe de maintien (20), le cadre libérateur (41) et le cadre porteur (10) étant montés mobiles en translation relative, les moyens de butée (42) étant aptes à entraîner le déplacement de chaque partie mobile (22) entre la position libérée et la position resserrée au cours d'une translation relative entre le cadre libérateur (41) et le cadre porteur (10).

10. Dispositif support (1) selon la revendication 9, **caractérisé en ce que** les moyens de butée (42) sont constitués par au moins une traverse (43) qui est solidarisée au cadre libérateur (41) de manière sensiblement perpendiculaire à la direction de déplacement de la partie mobile (22) de chaque organe de maintien (20), l'extrémité libre (24) de chaque partie mobile (22), qui est positionnée en deçà du plan du cadre porteur (10), s'étendant dans la zone de déplacement d'une traverse (43).

11. Dispositif support (1) selon l'une des revendications 9 ou 10, **caractérisé en ce qu'**il comporte des moyens moteurs aptes à générer une translation relative entre le cadre libérateur (41) et le cadre porteur (10).

12. Dispositif support (1) selon l'une quelconque des revendications 9 à 11, **caractérisé en ce que** le cadre porteur (10) est statique et **en ce que** le cadre libérateur (41) est monté mobile en translation parallèlement audit cadre porteur (10).

13. Procédé de mise en oeuvre d'un dispositif support (1) selon l'une quelconque des revendications précédentes, **caractérisé en ce que** le procédé comporte les étapes consistant à :
- mettre en place un cadre porteur (10) sur un cadre libérateur (41),
- amener les parties mobiles (22) de tous les organes de maintien (20) en position resserrée,
- mettre en place des pièces creuses (100) à traiter sur des organes de maintien (20),
- amener les parties mobiles (22) de tous les organes de maintien (20) en position libérée,
- désolidariser le cadre porteur (10) du cadre libérateur (41),
- traiter les pièces creuses (100) suivant un processus donné,
- remettre en place le cadre porteur (10) sur un cadre libérateur (41),
- libérer les pièces creuses (100).

## Patentansprüche

1. Haltevorrichtung (1), umfassend einen Tragrahmen (10), auf dem wenigstens ein verformbares Haltemittel (20) angeordnet ist, welches vorgesehen ist, um einen Hohlkörper (100) festzulegen, bevor dieser einer externen Oberflächenbehandlung unterzogen wird, **dadurch gekennzeichnet, dass** jedes Haltemittel (20) einen statischen Abschnitt (21) aufweist, der einstückig mit dem Tragrahmen (1) ausgebildet ist, und auch einen Abschnitt (22), der elastisch bewegbar in einem Abstand zu dem statischen Abschnitt (10) angeordnet ist, zwischen, zum einen Teil, einer verengten Stellung, in der der Hohlkörper (100) zum wenigstens teilweisen Einführen auf dem statischen Abschnitt (21) und auf dem bewegbaren Abschitt (22) vorgesehen ist und zum anderen Teil einer freigesetzen Stellung, in der der Hohlkörper (100) dazu vorgesehen ist, durch das Haltemittel (20) unter Einwirkung einer Druckkraft, welche durch den bewegbaren Abschnitt (22) ausgeübt wird, festgelegt zu werden, der durch den als Widerlager ausgebildeten statischen Abschnitt (22) bei der Beabstandung elastisch verformt wird.

2. Haltevorrichtung (1) nach Anspruch 1, **dadurch gekennzeichnet, dass** der statische Abschnitt (21) jedes Haltemittels (20) über einen Endabschnitt (23) mit dem Tragrahmen (10) verbunden ist.

3. Haltevorrichtung (1) nach einem der Ansprüche 1 oder 2, **dadurch gekennzeichnet, dass** der bewegbare Abschnitt (22) von jedem Haltemittel (20) einen freien Endabschnitt (24) aufweist, welcher sich diesseits der Ebene des Tragrahmens (10), bezogen auf den Körper, insbesondere auf das Haltemittel (20), erstreckt.

4. Haltevorrichtung (1) nach einem der Ansprüche 1 bis 3, **dadurch gekennzeichnet, dass** wenigstens einer der statischen (21) und bewegbaren (22) Abschnitte von jedem Haltemittel (20) einen Vorsprung (25) aufweist, der ein Widerlager bildet, der dazu vorgesehen ist, einen Hohlkörper (100) in einem Abstand zum Tragrahmen (10) zu halten.

5. Haltevorrichtung (1) nach einem der Ansprüche 1 bis 4, **dadurch gekennzeichnet, dass** das Haltemittel (20) aus einem flexiblen Element (30) gebildet ist, welches an einem Abschnitt (31) weitgehend U-förmig ausgebildet ist, der den statischen Abschnitt (21) bildet, und mit dem Tragrahmen (10) über seinen freien Endabschnitt (33) verbunden ist und an dem anderen Abschnitt (32), der den bewegbaren Teil (22) bildet, elastisch bewegbar im Abstand zum statischen Abschnitt (31) angeordnet ist, wobei sich der freie Endabschnitt (34) des bewegbaren Abschnitts (32) diesseits der Ebene des Tragrahmens (10), bezogen auf den Körper, insbeondere auf das flexible Element (30) erstreckt.

6. Haltevorrichtung (1) nach einem der Ansprüche 1 bis 5, **dadurch gekennzeichnet, dass** sie eine Vielzahl von Haltemitteln (20) aufweist, welche auf dem Tragrahmen (10) gleichmäßig beabstandet sind.

7. Haltevorrichtung (1) nach einem der Ansprüche 1 bis 6, **dadurch gekennzeichnet, dass** der Tragrahmen (10) wenigstens einen Quersteg (11) aufweist, der der Länge nach mit mindestens einem Haltemittel (20) verbunden ist.

8. Haltevorrichtung (1) nach einem der Ansprüche 1 bis 7, **dadurch gekennzeichnet, dass** sie Freigabemittel (40) aufweist, die geeignet sind, den bewegbaren Abschnitt (22) jedes Haltemittels (20) zwischen der Freigabestellung und der verengter Stellung zu verschieben.

9. Haltevorrichtung (1) nach Anspruch 8, **dadurch gekennzeichnet, dass** die Freigabemittel (40) aus einem Freigaberahmen (41) gebildet sind, der dafür vorgesehen ist, parallel zu dem Tragrahmen (10) angeordnet zu werden und der Widerlagermittel (42) aufweist, die geeignet sind, um über einen Kontakt mit dem bewegbaren Abschnitt (22) jedes Haltemittels (20) zu kooperieren, wobei der Freigaberahmen (41) und der Tragrahmen (10) bezüglich einer relativen Verschiebung beweglich angeordnet sind, wobei die Widerlagermittel (22) geeignet sind, die Verschiebung von jedem bewegbaren Abschnitt (22) zwischen der Freigabestellung und der verengten Stellung über eine relative Verschiebung zwischen dem Freigaberahmen (41 ) und dem Tragrahmen (10) zu übertragen.

10. Haltevorrichtung (1) nach Anspruch 9, **dadurch gekennzeichnet, dass** die Widerlagermittel (42) aus wenigstens einer Traversen (43) gebildet sind, die mit dem Freigaberahmen (41) verbunden ist, dergestalt, dass sie weitgehend rechtwinklig in Richtung der Verschiebung des bewegbaren Abschnitts (22) von jedem Haltemittel (20) verläuft, und sich der freie Endabschnitt (24) von jedem bewegbaren Abschnitt (22), der diesseits der Ebende des Tragrahmens (10) angeordnet ist, in der Verschiebungszone einer Traversen (43) erstreckt.

11. Haltevorrichtung (1 ) nach einem der Ansprüche 9 oder 10, **dadurch gekennzeichnet, dass** sie Antriebsmittel aufweist, die geeignet sind, eine relative Verschiebung zwischen dem Freigaberahmen (41) und dem Tragrahmen (10) zu erzeugen.

12. Haltevorrichtung (1) nach einem der Ansprüche 9 bis 11, **dadurch gekennzeichnet, dass** der Tragrahmen (10) statisch ist und dass der Freigaberahmen (41) bewegbar zur Translation parallel zu dem Tragrahmen (10) angeordnet ist.

13. Verfahren zur Anwendung einer Haltevorrichtung (1) nach einem der vorhergehenden Ansprüche, **dadurch gekennzeichnet, dass** das Verfahren die Schritte aufweist, die bestehen aus:
- Anbringen eines Tragrahmens (10) auf einem Freigaberahmen (41),
- Verbringen von bewegbaren Abschnitten (22) von allen Haltemitteln (20) in eine verengende Stellung,
- Anbringen von Hohlkörpern (100) zur Behandlung auf den Haltemitteln (20),
- Verbringen der bewegbaren Teile (22) aller Haltemittel (20) in eine Freigabestellung,
- Trennen des Tragrahmens (10) von dem Freigaberahmen (41),
- Behandeln der Hohlkörper nach einem vorgegebenen Verfahren,
- Rückstellen des Tragrahmens (10) auf einen Freigaberahmen (41),
- Freigeben der Hohlkörper (100).

## Claims

1. Support device (1) comprising a carrying frame (10) on which is fixed at least one deformable retaining element (20) designed to immobilise a hollow component (100) to be subjected to an external surface treatment, **characterised in that** each retaining element (20) comprises a static part (21) integral with the carrying frame (10), in addition to a part (22) mounted elastically mobile when separated with respect to the static part (10) between, on the one hand, a closed-up position in which the hollow component (100) is able to be inserted at least partially on the static part (21) and on the mobile part (22) and, on the other hand, a released position in which the hollow component (100) is able to be locked by the retaining element (20) under the action of pressure exerted by the mobile part (22) which is elastically applied by distancing it with respect to the static part (21) which forms an abutment.

2. Support device (1) according to claim 1, **characterised in that** the static part (21) of each retaining element (20) is attached to the carrying frame (10) at one end (23).

3. Support device (1) according to either claim 1 or 2, **characterised in that** the mobile part (22) of each retaining element (20) comprises a free end (24) extending below the plane of the carrying frame (10) with respect to the actual body of said retaining element (20).

4. Support device (1) according to any of claims 1 to 3, **characterised in that** at least one of the static (21) and mobile (22) parts of each retaining element (20) comprises a shoulder (25) forming an abutment which is able to support the hollow component (100) at a distance from the carrying frame (10).

5. Support device (1) according to any of claims 1 to 4, **characterised in that** the retaining element (20) consists of a flexible element (30), being substantially U-shaped, of which one arm (31) forming the static part (21) is attached to the carrying frame (10) at its free end (33) and of which the other arm (32) forming the mobile part (22) is mounted elastically mobile when separated with respect to the static arm (31), the free end (34) of the mobile arm (32) extending below the plane of the carrying frame (10), with respect to the actual body of the flexible element (30).

6. Support device (1) according to any of claims 1 to 5, **characterised in that** it comprises a plurality of retaining elements (20) spaced at regular intervals on the carrying frame (10).

7. Support device (1) according to any of claims 1 to 6, **characterised in that** the carrying frame (10) comprises at least one cross piece (11) along which at least one retaining element (20) is attached.

8. Support device (1) according to any of claims 1 to 7, **characterised in that** it comprises releasing means (40) able to displace the mobile part (22) of each retaining element (20) between the released position and the closed-up position.

9. Support device (1) according to claim 8, **characterised in that** the releasing means (40) consist of a releasing frame (41) designed to be positioned parallel to the carrying frame (10) and comprising abutment means (42) able to cooperate by contact with the mobile part (22) of each retaining element (20), the releasing frame (41) and the carrying frame (10) being mounted mobile in relative translation, the abutment means (42) being able to bring about the displacement of each mobile part (22) between the released position and the closed-up position during relative translation between the releasing frame (41) and the carrying frame (10).

10. Support device (1) according to claim 9, **characterised in that** the abutment means (42) consist of at least one cross piece (43) which is attached to the releasing frame (41) in a manner substantially perpendicular to the direction of displacement of the mobile part (22) of each retaining element (20), the free end (24) of each mobile part (22) which is positioned below the plane of the carrying frame (10) extending into the area of displacement of a cross piece (43).

11. Support device (1) according to either claim 9 or 10, **characterised in that** it comprises motor means able to generate relative translation between the releasing frame (41) and the carrying frame (10).

12. Support device (1) according to any of claims 9 to 11, **characterised in that** the carrying frame (10) is static and **in that** the releasing frame (41) is mounted mobile in translation, parallel to said carrying frame (10).

13. Method of operating a support device (1) according to any of the preceding claims, **characterised in that** the method comprises steps consisting in:
- placing a carrying frame (10) on a releasing frame (41),
- bringing the mobile parts (22) of all the retaining elements (20) into a closed-up position,
- placing the hollow components (100) to be treated on the retaining elements (20),
- bringing the mobile parts (22) of all the retaining elements (20) into a released position,
- detaching the carrying frame (10) from the releasing frame (41),
- treating the hollow components (100) according to a given process,
- replacing the carrying frame (10) on a releasing frame (41),
- releasing the hollow components (100).
